# EUROPÄISCHE PATENTSCHRIFT

(11) **EP 2 741 011 B1**
(45) Veröffentlichungstag und Bekanntmachung des Hinweises auf die Patenterteilung: **24.04.2024**
(21) Anmeldenummer: 13194378.9
(22) Anmeldetag: 26.11.2013
(51) Int. Cl.: F24C 7/08

(54) **Gargerät**
Cooking device
Appareil de cuisson

(30) Priorität: 04.12.2012 DE 102012222165
(43) Veröffentlichungstag der Anmeldung: 11.06.2014
(73) Patentinhaber: BSH Hausgeräte GmbH, 81739 München (DE)
(72) Erfinder: Bauer, Hans-Jürgen, 83278 Traunstein (DE); Schmidl, Sebastian, 86706 Weichering (DE)

(56) Entgegenhaltungen:
- EP-A1- 2 031 306
- EP-A2- 1 975 517
- DE-A1- 10 300 465
- DE-A1- 10 327 864
- DE-A1- 10 340 146
- DE-A1-102004 049 927
- DE-A1-102005 011 304
- DE-A1-102007 040 316
- DE-A1-102010 060 821
- US-A- 5 681 496

## Beschreibung

Die vorliegende Erfindung betrifft ein Gargerät, wie beispielsweise einen Backofen, eine Mikrowelle oder einen Dampfgarer. Ferner betrifft die Erfindung ein Verfahren zum Betreiben eines Gargeräts.

Ein herkömmliches Gargerät hat einen Garraum zum Garen von Gargut, eine Steuereinrichtung zum Durchführen einer Mehrzahl von vorbestimmten Garprogrammen und eine mit der Steuereinrichtung gekoppelte Benutzerschnittstelle zum Ansteuern der Steuereinrichtung. Der Benutzer kann über die Benutzerschnittstelle ein bestimmtes Garprogramm wählen. Die Steuereinrichtung führt dann das gewählte Garprogramm aus.

Es ist bekannt, beim Garen von Gargut das Ende der Garzeit dem Benutzer über eine Anzeige an dem Gargerät anzuzeigen. Ferner sind Verfahren zur Bestimmung der Restgarzeit des Garguts bekannt. Beispielsweise sind solche Verfahren in den Dokumenten DE 103 27 861 B4 und DE 10 2004 049 927 A1 beschrieben. Bei diesen Verfahren können die Steigungen von Signalverläufen von Gaskonzentrationen in dem Garraum ausgewertet werden, um eine Restgarzeit für das Garen des Garguts zu bestimmen.

Die DE 103 27 864 A1 betrifft ein Verfahren zur berührungslosen Steuerung eines Garvorgangs bei einem Gargerät und ein Gargerät zur Durchführung des Verfahrens.

Die DE 10 2010 060 821 A1 betrifft ein Gargerät zur Bestimmung zumindest einer Eigenschaft einer Garraumatmosphäre.

Die EP 2 031 306 A1 offenbart ein Verfahren zum Garen eines Garguts in einem Gargerät mit einem Garraum, zumindest einer Heizeinrichtung, einer Recheneinrichtung, einer Speichereinrichtung und zumindest einer Sensiereinrichtung.

Die DE 10 2007 040 316 A1 betrifft ein Verfahren zur Anzeige einer Restgarzeit während eines Garvorgangs in einem Gargerät.

Die DE 103 00 465 A1 betrifft ein Verfahren zum Garen von Gargut in einem Garraum eines Gargeräts.

Die DE 10 2005 011 304 A1 offenbart ein Verfahren sowie einen zugehörigen Backofen zum Bestimmen des Garguts.

Die US 5 681 496 A betrifft eine Vorrichtung und ein Verfahren zum Steuern eine Kochvorrichtung. Dabei wird mit einem Feuchtigkeitssensor innerhalb eines Kochraums der Feuchtigkeitsgehalt gemessen.

Die DE 10 2004 049927 A1 offenbart ein Gargerät mit einem als Kohlendioxidsensor oder alternativ als Sauerstoffsensor ausgebildeten Sensor, über den eine Gaskonzentration erfasst wird. Durch Vergleichen mit Referenzwertemengen werden Parametersätze ausgewählt, aus denen ein Garendezeitpunkt berechnet wird.

Vor diesem Hintergrund besteht eine Aufgabe der vorliegenden Erfindung darin, die Bestimmung einer Restgarzeit des Garguts in dem Gargerät zu verbessern.

Erfindungsgemäß wird ein Gargerät vorgeschlagen, welches einen Garraum zum Garen von Gargut, einen in dem Garraum angeordneten Sauerstoffsensor zum Bestimmen eines aktuellen Signalverlaufs einer Sauerstoffkonzentration in dem Garraum, einen in dem Garraum angeordneten Stickstoffsensor zum Bestimmen eines aktuellen Signalverlaufs einer Stickstoffkonzentration in dem Garraum, einen in dem Garraum angeordneten Feuchtigkeitssensor zum Bestimmen eines aktuellen Signalverlaufs einer Feuchtigkeitskonzentration in dem Garraum, einen in dem Garraum angeordneten Temperatursensor zum Aufnehmen einer Aufheizkurve des Garraums, einen Speicher, in dem eine Mehrzahl von Sauerstoff-Referenzsignalverläufen für die Sauerstoffkonzentration in dem Garraum, eine Mehrzahl von Stickstoff-Referenzsignalverläufen für die Stickstoffkonzentration in dem Garraum und eine Mehrzahl von Feuchtigkeits-Referenzsignalverläufen für die Feuchtigkeitskonzentration in dem Garraum gespeichert ist, und eine Steuereinrichtung, die dazu eingerichtet ist, eine Restgarzeit des Garguts mittels eines Vergleichs der bestimmten aktuellen Signalverläufe mit der Mehrzahl der gespeicherten Referenzsignalverläufe und in Abhängigkeit von der aufgenommenen Aufheizkurve zu bestimmen, aufweist, wobei die Steuereinrichtung dazu eingerichtet ist, die durch die Sensoren während eines durch einen Benutzer durchgeführten Garens bestimmten Signalverläufe der Sauerstoffkonzentration, Stickstoffkonzentration und Feuchtigkeitskonzentration in dem Garraum aufzunehmen und die aufgenommenen Signalverläufe als Referenzsignalverläufe in den Speicher zu speichern.

Ein Vorteil des erfindungsgemäßen Bestimmens der Restgarzeit liegt darin, dass diese sehr genau bestimmt bzw. berechnet werden kann. Des Weiteren ist bei der erfindungsgemäßen Bestimmung der Restgarzeit keine Eingabe des Benutzers wie zum Beispiel das Gargut-Gewicht notwendig. Ferner können die Referenzsignalverläufe während des Betriebs des Gargeräts gelernt werden, so dass die Bestimmung der Restgarzeit während der Lebenszeit des Gargeräts noch verfeinert und auf eine größere Anzahl von Gerichten erweitert werden kann.

Durch die Verwendung der aktuellen Aufheizkurve zur Bestimmung der Restgarzeit kann deren Berechnung weiter präzisiert werden.

Durch die Verwendung einer Mehrzahl unterschiedlicher Sensoren zur Bestimmung unterschiedlicher Gaskonzentrationen kann die Berechnung der Restgarzeit weiter präzisiert und verbessert werden.

Indem die Steuereinrichtung dazu eingerichtet ist, den durch den Sensor während eines durch einen Benutzer durchgeführten Garens bestimmten Signalverlauf der Gaskonzentration in dem Garraum aufzunehmen und den aufgenommenen Signalverlauf als Referenzsignalverlauf in den Speicher zu speichern, kann das Gargerät adaptiv lernen und somit die Bestimmung der Restgarzeit weiter verbessern.

Dabei wird insbesondere derjenige Referenzsignalverlauf ausgewählt, der eine minimale Abweichung zu dem aktuellen Signalverlauf hat. Jedem Referenzsignalverlauf ist eine Gesamtgarzeit zugeordnet, aus der dann in Abhängigkeit der bereits benötigten Garzeit die Restgarzeit auf einfache Weise berechnet werden kann. Durch die Bestimmung der Restgarzeit kann der Benutzer das Ende des Garvorgangs abschätzen und sich darauf vorbereiten, zum voraussichtlichen Garende beim Gargerät zu sein, um das Gargut oder Gargericht aus dem Garraum zu nehmen.

Die Restgarzeit bezeichnet die Zeit, die noch zum Garen des Garguts in dem Garraum, insbesondere bei dem aktuell eingestellten Garprogramm, benötigt wird. Zu Beginn des Garens entsprechen sich die Restgarzeit und die Gesamtgarzeit.

Bei einer Ausführungsform weist das Gargerät eine Anzeigeeinrichtung auf, welche dazu eingerichtet ist, die bestimmte Restgarzeit einem Benutzer anzuzeigen. Die Anzeigeeinrichtung ist beispielsweise als ein berührungssensitiver Bildschirm (Touchscreen) ausgebildet und in einer Benutzerschnittstelle integriert.

Die Benutzerschnittstelle ist insbesondere mit der Steuereinrichtung gekoppelt und zum Ansteuern der Steuereinrichtung eingerichtet. Dabei ist die Steuereinrichtung dazu eingerichtet, ein ausgewähltes Garprogramm, die bestimmte Restgardauer und potentiell weitere das Garen betreffende Daten dem Benutzer mittels der Benutzerschnittstelle auszugeben. Die Benutzerschnittstelle weist beispielsweise Eingabeknöpfe und den berührungssensitiven Bildschirm auf.

Bei einer weiteren Ausführungsform ist dem jeweiligen Referenzsignalverlauf der Mehrzahl der Referenzsignalverläufe eine bestimmte Gesamtgarzeit zugeordnet. Dabei ist die Steuereinrichtung dazu eingerichtet, mittels des Vergleichs den Referenzsignalverlauf mit einem minimalen Abstand zu dem bestimmten aktuellen Signalverlauf auszuwählen und die Restgarzeit als Differenz zwischen der dem ausgewählten Referenzsignalverlauf zugeordneten Gesamtgarzeit und einer Startzeit des Garens zu bestimmen. Das Gargerät weist vorzugsweise einen Zeitnehmer zum Aufnehmen der Startzeit des Garens auf.

Bei einer weiteren Ausführungsform ist die Steuereinrichtung dazu eingerichtet, eine mittlere absolute Abweichung zwischen dem bestimmten aktuellen Signalverlauf und einem jeden der gespeicherten Referenzsignalverläufe zu berechnen und den Referenzsignalverlauf mit der berechneten minimalen mittleren absoluten Abweichung für das Bestimmen der Restgarzeit auszuwählen.

Bei einer weiteren Ausführungsform umfasst der Speicher eine Datenbank zum Speichern von N Referenzsignalverläufen. Dabei speichert die Datenbank einen Datensatz für einen jeden der N Referenzsignalverläufe. Der jeweilige Datensatz umfasst eine zeitliche Abfolge von Referenz-Signalwerten der Gaskonzentration in dem Garraum und eine zugeordnete Gesamtgarzeit für das Gargut in dem Garraum.

Das folgende Beispiel illustriert die oben stehenden Ausführungsformen zu den Referenzsignalverläufen und der Bestimmung der Restgarzeit. Die Datenbank umfasst - wie oben ausgeführt - die Gesamtgarzeit für den jeweiligen Referenzsignalverlauf. Daneben sind Signalwerte zu ausgewählten Zeitpunkten, z.B. 5 Minuten, 6 Minuten oder dergleichen, bis zu einem vorbestimmten Endzeitpunkt, z.B. 20 Minuten, abgelegt. Der unten stehende beispielhafte Auszug aus einer Datenbank umfasst drei Datensätze für drei Kurven k (k ∈ {1, 2, 3}). Dabei misst die Steuereinrichtung zu den Zeitpunkten, die in der Datenbank angegeben sind, in diesem Beispiel also zu den Zeitpunkten 5, 6, 8, ... 20 Minuten, den Signalwert und vergleicht die aktuellen gemessenen Signalwerte mit den Werten der Datenbank. Die Anzahl der Datensätze in der Datenbank wird mit N bezeichnet.

### Aufbau der Datenbank (Beispiel mit N = 3 Datensätzen)

| Kurve Nr. k | Gardauer in Minuten | F(t = 5 Min) | F(t = 6 Min) | F(t = 7 Min) | ... | F(t = 19 Min) | F(t = 20 Min) |
|---|---|---|---|---|---|---|---|
| 1 | 30 | 4 | 5 | 7 | ... | 34 | 35 |
| 2 | 45 | 3 | 4 | 5 | ... | 23 | 23 |
| 3 | 60 | 3 | 3 | 5 | ... | 18 | 19 |

Für jeden Datensatz k bildet die Steuereinrichtung die mittlere absolute Abweichung MAA: $MAA \left(k\right) = {\sum }_{t = 0}^{T} \left|{F}_{akt}( \left(t\right) - {F}_{k} \left(t\right)\right|$

Das Symbol "|x|" bedeutet dabei den Betrag (= Absolutwert) des Arguments x: |x| = x für x ≥ 0; -x sonst. Fₐₖₜ(t) ist der aktuelle Signalwert zum Zeitpunkt t. Fₖ(t) ist der Signalwert der Kurve Nr. k der Datenbank zum Zeitpunkt t.

Die Steuereinrichtung sucht den Wert MAA(k), der am kleinsten ist. $MAAmin \left(kbest\right) = Min \left(MAA\left(1\right), MAA\left(2\right), …MAA\left(N\right)\right)$

D. h., die Kurve Nr. kbest passt am besten zum aktuellen Signalverlauf. Die angezeigte Restdauer ist dann die in der Datenbank hinterlegte Gesamtgardauer der Kurve kbest, abzüglich der bereits verstrichenen Gardauer.

In den unten stehenden Tabellen sind der Auszug der obigen Datenbanken mit den drei Datensätzen und ein beispielhafter aktueller Signalverlauf nebeneinander gestellt. Zu jedem in der Datenbank hinterlegten Zeitpunkt wird die absolute Abweichung aus dem aktuellen Signalwert minus des Signalwerts der Kurve k der Datenbank berechnet. Die jeweiligen Abweichungen werden aufsummiert und sind in der Spalte MAA(k) dargestellt. Die Steuereinrichtung ermittelt dann das Minimum von MAA (k). Im unten stehenden Beispiel findet sich das bei der Kurve k = 1. Folglich passt die Kurve k = 1 am besten zum aktuellen Signalverlauf. Die Gesamtgardauer beträgt damit 30 Minuten. Zum Zeitpunkt t = 20 Minuten wird daher die Restdauer aus der Differenz zwischen 30 Minuten und 20 Minuten berechnet (30 Minuten - 20 Minuten = 10 Minuten).

### Datenbank

| **k** | **Gardauer** | **Fₖ(5)** | **Fₖ(6)** | **Fₖ(7)** | | **Fₖ(19)** | **Fₖ(20)** |
|---|---|---|---|---|---|---|---|
| 1 | 30 | 4 | 5 | 7 | ... | 34 | 35 |
| 2 | 45 | 3 | 4 | 5 | ... | 23 | 23 |
| 3 | 60 | 3 | 3 | 5 | ... | 18 | 19 |

| **Aktueller Signalverlauf:** | | | | | | | |
|---|---|---|---|---|---|---|---|
| | | **Fₐₖₜ(5)** | **Fₐₖₜ(6)** | **Fₐₖₜ(7)** | ... | **Fₐₖₜ(19)** | **Fₐₖₜ(20)** |
| | | 4 | 4 | 5 | ... | 30 | 31 |

| **Berechnung: Absolute Abweichungen** = **\|Fₖ** - **Fₐₖₜ\|** | | | | | | | | **MAA(k)** | |
|---|---|---|---|---|---|---|---|---|---|
| **k** | | \|Fₖ(5) - Fₐₖₜ(5)\| | \|Fₖ(6) - Fₐₖₜ(6)\| | \|Fₖ(7) - Fₐₖₜ(7)\| | ... | \|Fₖ(19) - Fₐₖₜ(19)\| | \|Fₖ(20) - Fₐₖₜ(20)\| | | |
| 1 | | 0 | 1 | 2 | | 4 | 4 | 11 | <== **Minimum** |
| 2 | | 1 | 0 | 0 | | 7 | 8 | 16 | |
| 3 | | 1 | 1 | 0 | | 12 | 12 | 26 | |

Die Steuereinrichtung ist dazu eingerichtet, die Restgarzeit des Garguts mittels eines Vergleichs des bestimmten aktuellen Signalverlaufs der Sauerstoffkonzentration mit der Mehrzahl von Sauerstoff-Referenzsignalverläufen, mittels eines Vergleichs des bestimmten aktuellen Signalverlaufs der Stickstoffkonzentration mit der Mehrzahl von Stickstoff-Referenzsignalverläufen und mittels eines Vergleichs des bestimmten aktuellen Signalverlaufs der Feuchtigkeitskonzentration mit der Mehrzahl von Feuchtigkeits-Referenzsignalverläufen zu bestimmen.

Des Weiteren ist die Steuereinrichtung dazu eingerichtet, die Signalwerte des aktuellen Signalverlaufs und der gespeicherten Referenzsignalverläufe auf einen vorbestimmten Referenzwert zu beziehen.

Durch das Beziehen der Signalwerte auf einen vorbestimmten Referenzwert wird eine Fehlauswertung durch einen Offset, d.h. durch einen Parallelversatz der Kurven, vermindert bzw. verhindert. Beispielsweise wird als Referenzwert die Restgarzeit bei einer Minute Garzeit verwendet.

Bei einer weiteren Ausführungsform ist die Steuereinrichtung dazu eingerichtet, die Restgarzeit des Garguts während der Gesamtgarzeit des Garguts mehrfach, insbesondere in vorbestimmten Zeitabständen, zu bestimmen. Dadurch kann die aktuelle Restgarzeit aktualisiert berechnet und angezeigt werden.

Bei einer weiteren Ausführungsform ist die Steuereinrichtung dazu eingerichtet, zum Zeitpunkt des Bestimmens der Restgarzeit einen mit der bestimmten Restgarzeit initialisierten Timer (Zeitgeber) zu starten und das Garen des Garguts nach Ablauf des initialisierten Timers automatisch zu beenden.

Hierdurch wird das Garen zum richtigen Zeitpunkt ohne ein notwendiges Tätigwerden des Benutzers beendet. Folglich ist sichergestellt, dass das Gargut optimal gegart ist.

Bei einer weiteren Ausführungsform weist das Gargerät eine Kommunikationsschnittstelle auf, welche dazu eingerichtet ist, aktualisierte Referenzsignalverläufe über ein Netzwerk von einem Server zu empfangen. Entsprechend kann die Kommunikationsschnittstelle auch dazu eingerichtet sein, die in dem Speicher gespeicherten Referenzsignalverläufe an den Server über das Netzwerk zu übertragen.

Durch das Vorsehen der Kommunikationsschnittstelle ist das Gargerät online-fähig und kann sowohl aktualisierte Referenzsignalverläufe laden als auch aktualisierte Referenzsignalverläufe für andere Gargeräte über das Netzwerk und den Server bereitstellen.

Bei einer weiteren Ausführungsform umfasst das Gargerät eine Sonde zur Bestimmung der Permittivität des in dem Garraum befindlichen Garguts. Die Steuereinrichtung kann dann dazu eingerichtet werden, die Restgarzeit des Garguts zusätzlich in Abhängigkeit von der bestimmten Permittivität des Garguts zu berechnen.

Die Sonde wird dabei in das Gargut gesteckt. Die eingesteckte Sonde misst mittels elektrischer Gleich- und Wechselfelder die frequenzabhängige Permittivität (Dielektrizitätskonstante) des Garguts. Die gemessenen Daten werden ähnlich wie bei der Spektrometrie mit hinterlegten Daten in der Steuereinrichtung verglichen. Durch eine Erwärmung des Garguts während der Messung können die Messergebnisse noch eindeutiger werden.

Das Gargerät ist beispielsweise ein Backofen, eine Mikrowelle, ein Dampfgarer oder eine Wärmeschublade.

Ferner wird ein Verfahren zum Betreiben eines Gargeräts mit einem Garraum zum Garen von Gargut vorgeschlagen. In einem ersten Schritt werden eine Mehrzahl von Sauerstoff-Referenzsignalverläufen für eine Sauerstoffkonzentration in dem Garraum, eine Mehrzahl von Sticksoff-Referenzsignalverläufen für eine Stickstoffkonzentration in dem Garraum und eine Mehrzahl von Feuchtigkeits-Referenzsignalverläufen für eine Feuchtigkeitskonzentration in dem Garraum gespeichert. In einem zweiten Schritt werden ein aktueller Signalverlauf der Sauerstoffkonzentration in dem Garraum, ein aktueller Signalverlauf der Stickstoffkonzentration in dem Garraum und ein aktueller Signalverlauf der Feuchtigkeitskonzentration in dem Garraum bestimmt. Eine Aufheizkurve des Garraums wird aufgenommen. In einem weiteren Schritt wird eine Restgarzeit des Garguts mittels eines Vergleichs der bestimmten aktuellen Signalverläufe mit der Mehrzahl der gespeicherten Referenzsignalverläufe und in Abhängigkeit von der aufgenommenen Aufheizkurve bestimmt. Die während eines durch einen Benutzer durchgeführten Garens bestimmten Signalverläufe der Sauerstoffkonzentration, Stickstoffkonzentration und Feuchtigkeitskonzentration in dem Garraum werden aufgenommen und die aufgenommenen Signalverläufe werden als Referenzsignalverläufe in den Speicher gespeichert.

Nicht erfindungsgemäß wird an dieser Stelle ein Computerprogrammprodukt beschrieben, welches auf einer programmgesteuerten Einrichtung die Durchführung zumindest eines Schrittes eines wie oben erläuterten Verfahrens zum Betreiben eines Gargeräts veranlasst.

Ein Computerprogramm-Produkt wie ein Computerprogramm-Mittel kann beispielsweise als Speichermedium, wie Speicherkarte, USB-Stick, CD-ROM, DVD oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogramm-Produkt oder dem Computerprogramm-Mittel erfolgen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen dabei:
- Fig. 1: eine schematische Ansicht eines ersten nicht erfindungsgemäßen Beispiels eines Gargeräts
- Fig. 2: eine schematische Ansicht eines weiteren nicht erfindungsgemäßen Beispiels eines Gargeräts
- Fig. 3: eine schematische Ansicht eines erfindungsgemäßen Ausführungsbeispiels eines Gargeräts
- Fig. 4: eine schematische Ansicht eines Ausführungsbeispiels eines Gargeräts;
- Fig. 5: ein schematisches Ablaufdiagramm eines erfindungsgemäßen Ausführungsbeispiels eines Verfahrens zum Betreiben eines Gargeräts;
- Fig. 6: ein Beispiel mit vier Signalverläufen von vier Datensätzen; und
- Fig. 7: das Beispiel der Fig. 6 mit einem aktuellen Signalverlauf.

In den Figuren sind gleiche oder funktionsgleiche Elemente mit denselben Bezugszeichen versehen worden, sofern nichts anderes angegeben ist.

In Fig. 1 ist eine schematische Ansicht eines Beispiels eines Gargeräts 1 dargestellt. Das Gargerät 1 hat einen Garraum 2 zum Garen von Gargut (nicht dargestellt). Beispielsweise ist das Gargerät 1 als ein Backofen ausgebildet. In diesem Beispiel kann der Garraum 2 dann als Backrohr bezeichnet werden.

In dem Garraum 2 ist ein Sensor 3 angeordnet, welcher einen aktuellen Signalverlauf AS einer Gaskonzentration in dem Garraum 2 bestimmt. Beispielsweise ist der Sensor 3 dazu eingerichtet, eine Sauerstoffkonzentration in dem Garraum 2, eine Stickstoffkonzentration in dem Garraum 2 oder eine Feuchtigkeitskonzentration in dem Garraum 2 zu bestimmen.

Ferner weist das Gargerät 1 einen Speicher 4 zum Speichern einer Mehrzahl von Referenzsignalverläufen R1-R3 für die Gaskonzentration in dem Garraum 2 auf. Der Speicher ist beispielsweise ein Festwertspeicher. Insbesondere umfasst der Speicher 4 eine Datenbank zum Speichern einer Mehrzahl N von Referenzsignalverläufen. Für einen jeden der N Referenzsignalverläufe R1-R3 speichert die Datenbank einen Datensatz. Der jeweilige Datensatz umfasst eine zeitliche Abfolge von Referenzsignalwerten R1, R2 oder R3 der Gaskonzentration in dem Garraum 2 und eine zugeordnete Gesamtgarzeit für das Gargut in dem Garraum 2. Ohne Einschränkung der Allgemeinheit speichert die Speichereinrichtung 4 des Gargeräts 1 drei Referenzsignalverläufe R1-R3. Die Anzahl der gespeicherten Referenzsignalverläufe R1-R3 in dem Speicher 4 kann auch einige Hundert oder Tausend betragen.

Des Weiteren weist das Gargerät 1 eine Steuervorrichtung 5 auf. Die Steuervorrichtung 5 ist zum Steuern des Gargeräts 1 und insbesondere zur Durchführung einer Mehrzahl vorbestimmter Garprogramme zum Garen des Garguts eingerichtet. Die Steuervorrichtung 5 ist beispielsweise als ein eingebettetes System (Embedded System) oder als ein Mikrocontroller ausgebildet.

Die Steuervorrichtung 5 ist ferner dazu eingerichtet, eine Restgarzeit RG des Garguts mittels eines Vergleichs des bestimmten aktuellen Signalverlaufs AS mit der Mehrzahl der gespeicherten Referenzsignalverläufe R1-R3 zu bestimmen. Dabei ist dem jeweiligen Referenzsignal R1-R3 der Mehrzahl der in dem Speicher 4 gespeicherten Referenzsignalverläufe R1-R3 eine bestimmte Gesamtgarzeit zugeordnet. Die Steuereinrichtung 5 wählt dann mittels des Vergleichs den Referenzsignalverlauf R1-R3 aus, welcher einen minimalen Abstand zu dem bestimmten aktuellen Signalverlauf AS hat. Die Restgarzeit RG bestimmt die Steuereinrichtung 5 dann als Differenz zwischen der dem ausgewählten Referenzsignalverlauf R1-R3 zugeordneten Gesamtgarzeit und einer Startzeit des Garens. Die Startzeit des Garens wird durch die Steuereinrichtung 5 signaltechnisch erfasst.

Insbesondere ist die Steuereinrichtung 5 dazu eingerichtet, eine mittlere absolute Abweichung zwischen dem bestimmten aktuellen Signalverlauf AS und einem jeden der gespeicherten Referenzsignalverläufe R1-R3 zu berechnen und den Referenzsignalverlauf R1-R3 mit der berechneten minimalen mittleren absoluten Abweichung für das Bestimmen der Restgarzeit RG auszuwählen.

Des Weiteren weist das Gargerät 1 eine Anzeigeeinrichtung 6 auf, welche mit der Steuereinrichtung 5 gekoppelt ist und dazu eingerichtet ist, die bestimmte Restgarzeit RG einem Benutzer anzuzeigen.

Die Steuereinrichtung 4 ist insbesondere auch dazu ausgelegt, den durch den Sensor 3 während eines durch einen Benutzer durchgeführten Garens bestimmten Signalverlauf der Gaskonzentration in dem Garraum 2 aufzunehmen und als Referenzsignalverlauf R1-R3 in den Speicher 4 zu speichern.

Ferner ist die Steuereinrichtung 5 beispielsweise dazu ausgelegt, die Signalwerte des aktuellen Signalverlaufs AS und der gespeicherten Referenzsignalverläufe R1-R3 auf einen vorbestimmten Referenzwert zu beziehen. Dadurch kann vorteilhafterweise ein Offset der einzelnen Signalwerte vermieden werden.

Die Steuereinrichtung 5 bestimmt die Restgarzeit RG des Garguts während der Gesamtgarzeit des Garguts vorzugsweise mehrfach, insbesondere in vorbestimmten Zeitabständen. Die vorbestimmten Zeitabstände können einige Sekunden oder auch einige Minuten betragen.

Des Weiteren kann die Steuereinrichtung 5 auch dazu eingerichtet werden, zum Zeitpunkt des Bestimmens der Restgarzeit RG einen mit der Restgarzeit RG initialisierten Zeitgeber oder Timer zu starten und das Garen des Garguts nach Ablauf des initialisierten Timers automatisch und selbsttätig zu beenden.

Fig. 2 zeigt ein weiteres Beispiel eines Gargeräts 1. Das Beispiel der Fig. 2 basiert auf dem Beispiel der Fig. 1 und unterscheidet sich nur dadurch, dass das Beispiel der Fig. 2 drei unterschiedliche Sensoren 8, 9 und 10 umfasst. Das Gargerät 1 der Fig. 2 umfasst hierzu einen Sauerstoffsensor 8 zum Bestimmen eines aktuellen Signalverlaufs AO der Sauerstoffkonzentration in dem Garraum 2, einen Stickstoffsensor 9 zum Bestimmen eines aktuellen Signalverlaufs AN der Stickstoffkonzentration in dem Garraum 2 und einen Feuchtigkeitssensor 10 zum Bestimmen eines aktuellen Signalverlaufs AF der Feuchtigkeitskonzentration in dem Garraum. Dabei speichert der Speicher 4 der Fig. 2 eine Mehrzahl von Sauerstoff-Referenzsignalverläufen R1, eine Mehrzahl von Stickstoff-Referenzsignalverläufen R2 und eine Mehrzahl von Feuchtigkeits-Referenzsignalverläufen R3. Die Steuereinrichtung 5 der Fig. 2 ist dazu eingerichtet, die Restgarzeit RG des Garguts mittels eines Vergleichs des bestimmten aktuellen Signalverlaufs OA der Sauerstoffkonzentration mit der Mehrzahl von Sauerstoff-Referenzsignalverläufen R1, mittels eines Vergleichs des bestimmten aktuellen Signalverlaufs AN der Stickstoffkonzentration mit der Mehrzahl von Stickstoff-Referenzsignalverläufen R2 und mittels eines Vergleichs des bestimmten aktuellen Signalverlaufs AF der Feuchtigkeitskonzentration mit der Mehrzahl von Feuchtigkeits-Referenzsignalverläufen R3 zu bestimmen.

In Fig. 3 ist das erfindungsgemäße Ausführungsbeispiel eines Gargeräts 1 dargestellt. Das Ausführungsbeispiel der Fig. 3 basiert auf dem Beispiel der Fig. 2 und weist sämtliche Merkmale des Beispiels der Fig. 2 auf. Darüber hinaus hat das Gargerät 1 der Fig. 3 einen in dem Garraum 2 angeordneten Temperatursensor 7 zum Aufnehmen einer Aufheizkurve AT des Garraums 2. Die Steuereinrichtung 5 der Fig. 3 ist dann dazu eingerichtet, die Restgarzeit RG mittels der mit Bezug zur Fig. 2 beschriebenen Vergleiche und in Abhängigkeit von der Aufheizkurve AT zu bestimmen.

Fig. 4 zeigt ein weiteres Ausführungsbeispiel eines Gargeräts 1. Das Ausführungsbeispiel der Fig. 4 basiert auf dem ersten Beispiel der Fig. 1, kann aber auch auf dem Beispiel der Fig. 2 oder dem Ausführungsbeispiel der Fig. 3 basieren. Das Gargerät 1 der Fig. 4 hat eine Kommunikationsschnittstelle 11. Die Kommunikationsschnittstelle 11 ist dazu eingerichtet, aktualisierte Referenzsignalverläufe R1-R3 über ein Netzwerk 12 von einem Server 13 zu empfangen und die in dem Speicher 4 gespeicherten Referenzsignalverläufe R1-R3 an den Server 13 über das Netzwerk 12 zu übertragen. Die Kommunikationsschnittstelle 11 umfasst beispielsweise eine Ethernet-Schnittstelle. Das Netzwerk 12 ist beispielsweise das Internet oder ein Local Area Network (LAN).

In Fig. 5 ist ein schematisches Ablaufdiagramm eines Ausführungsbeispiels eines Verfahrens zum Betreiben eines Gargeräts 1 dargestellt (siehe hierzu Fig. 1). Das Gargerät 1 weist einen Garraum 2 zum Garen von Gargut und eine Steuereinrichtung 3 zum Durchführen einer Mehrzahl von vorbestimmten Garprogrammen P1-P3 auf.

In Schritt 501 wird eine Mehrzahl von Referenzsignalverläufen R1-R3 für eine Gaskonzentration in dem Garraum 2 gespeichert.

In Schritt 502 wird ein aktueller Signalverlauf AS der Gaskonzentration in dem Garraum 2 bestimmt.

In Schritt 503 wird eine Restgarzeit RG des Garguts mittels eines Vergleichs des bestimmten aktuellen Signalverlaufs AS mit der Mehrzahl der gespeicherten Referenzsignalverläufe R1-R3 bestimmt.

Fig. 6 zeigt ein Beispiel mit vier Signalverläufen 601, 602, 603, 604 von vier Datensätzen und damit mit vier Signalkurven. Dort sind die Signalverläufe 601, 602, 603, 604 zu diskreten Zeitpunkten zwischen 5 und 20 Minuten abgelegt.

In Fig. 7 ist das Beispiel der Fig. 6 mit einem aktuellen Signalverlauf 701 dargestellt. Der aktuelle Signalverlauf 701 hat in diesem Beispiel die geringste Abweichung zur Kurve 602. Folglich ist die der Kurve 602 zugeordnete Backzeit ausschlaggebend für die Restgarzeit.

### Bezugszeichenliste

- 1: Gargerät
- 2: Garraum
- 3: Sensor
- 4: Speicher
- 5: Steuereinrichtung
- 6: Anzeigeeinrichtung
- 7: Temperatursensor
- 8: Sauerstoffsensor
- 9: Stickstoffsensor
- 10: Feuchtigkeitssensor
- 11: Kommunikationsschnittstelle
- 12: Netzwerk
- 13: Server
- 501-503: Verfahrensschritt
- AS: aktueller Signalverlauf
- A0: aktueller Signalverlauf der Sauerstoffkonzentration
- AN: aktueller Signalverlauf der Stickstoffkonzentration
- AF: aktueller Signalverlauf der Feuchtigkeitskonzentration
- AT: aktuelle Aufheizkurve
- R1-R3: Referenzsignalverlauf
- RG: Restgarzeit

## Patentansprüche

1. Gargerät (1) aufweisend
einen Garraum (2) zum Garen von Gargut,
einen in dem Garraum (2) angeordneten Sauerstoffsensor (8) zum Bestimmen eines aktuellen Signalverlaufs (AO) einer Sauerstoffkonzentration in dem Garraum (2),
einen in dem Garraum (2) angeordneten Stickstoffsensor (9) zum Bestimmen eines aktuellen Signalverlaufs (AN) einer Stickstoffkonzentration in dem Garraum (2),
einen in dem Garraum (2) angeordneten Feuchtigkeitssensor (10) zum Bestimmen eines aktuellen Signalverlaufs (AF) einer Feuchtigkeitskonzentration in dem Garraum (2),
einen in dem Garraum (2) angeordneten Temperatursensor (7) zum Aufnehmen einer Aufheizkurve (AT) des Garraums (2),
einen Speicher (4), in dem eine Mehrzahl von Sauerstoff-Referenzsignalverläufen (R1) für die Sauerstoffkonzentration in dem Garraum (2), eine Mehrzahl von Stickstoff-Referenzsignalverläufen (R2) für die Stickstoffkonzentration in dem Garraum (2) und eine Mehrzahl von Feuchtigkeits-Referenzsignalverläufen (R3) für die Feuchtigkeitskonzentration in dem Garraum (2) gespeichert ist, und
eine Steuereinrichtung (5), die dazu eingerichtet ist, eine Restgarzeit (RG) des Garguts mittels eines Vergleichs der bestimmten aktuellen Signalverläufe (AO, AN, AF) mit der Mehrzahl der gespeicherten Referenzsignalverläufe (R1-R3) und in Abhängigkeit von der aufgenommenen Aufheizkurve (AT) zu bestimmen, und
wobei die Steuereinrichtung (5) dazu eingerichtet ist, die durch die Sensoren (8, 9, 10) während eines durch einen Benutzer durchgeführten Garens bestimmten Signalverläufe (AO, AN, AF) der Sauerstoffkonzentration, Stickstoffkonzentration und Feuchtigkeitskonzentration in dem Garraum (2) aufzunehmen und die aufgenommenen Signalverläufe als Referenzsignalverläufe (R1-R3) in den Speicher (4) zu speichern.

2. Gargerät nach Anspruch 1, **gekennzeichnet durch** eine Anzeigeeinrichtung (6), welche dazu eingerichtet ist, die bestimmte Restgarzeit (RG) einem Benutzer anzuzeigen.

3. Gargerät nach Anspruch 1 oder 2, **dadurch gekennzeichnet, dass** dem jeweiligen Referenzsignalverlauf (R1-R3) der Mehrzahl der Referenzsignalverläufe (R1-R3) eine bestimmte Gesamtgarzeit zugeordnet ist, wobei die Steuereinrichtung (5) dazu eingerichtet ist, mittels des Vergleichs den Referenzsignalverlauf (R1-R3) mit einem minimalen Abstand zu dem bestimmten aktuellen Signalverlauf (AS) auszuwählen und die Restgarzeit (RG) als Differenz zwischen der dem ausgewählten Referenzsignalverlauf (R1-R3) zugeordneten Gesamtgarzeit und einer Startzeit des Garens zu bestimmen.

4. Gargerät nach Anspruch 3, **dadurch gekennzeichnet, dass** die Steuereinrichtung (5) dazu eingerichtet ist, eine mittlere absolute Abweichung zwischen dem bestimmten aktuellen Signalverlauf (AS) und einem jeden der gespeicherten Referenzsignalverläufe (R1-R3) zu berechnen und den Referenzsignalverlauf (R1-R3) mit der berechneten minimalen mittleren absoluten Abweichung für das Bestimmen der Restgarzeit (RG) auszuwählen.

5. Gargerät nach einem der Ansprüche 1 bis 4, **dadurch gekennzeichnet, dass** der Speicher (4) eine Datenbank zum Speichern von N Referenzsignalverläufen (R1-R3) umfasst, wobei die Datenbank einen Datensatz für einen jeden der N Referenzsignalverläufe (R1-R3) speichert, wobei der jeweilige Datensatz eine zeitliche Abfolge von Referenz-Signalwerten (R1-R3) der Gaskonzentration in dem Garraum (2) und eine zugeordnete Gesamtgarzeit für das Gargut in dem Garraum (2) umfasst.

6. Gargerät nach Anspruch 1, **dadurch gekennzeichnet, dass** die Steuereinrichtung (5) dazu eingerichtet ist, die Restgarzeit (RG) des Garguts mittels eines Vergleichs des bestimmten aktuellen Signalverlaufs (A0) der Sauerstoffkonzentration mit der Mehrzahl von Sauerstoff-Referenzsignalverläufen (R1), mittels eines Vergleichs des bestimmten aktuellen Signalverlaufs (AN) der Stickstoffkonzentration mit der Mehrzahl von Stickstoff-Referenzsignalverläufen (R2) und/oder mittels eines Vergleichs des bestimmten aktuellen Signalverlaufs (AF) der Feuchtigkeitskonzentration mit der Mehrzahl von Feuchtigkeits-Referenzsignalverläufen (R3) zu bestimmen.

7. Gargerät nach einem der Ansprüche 1 bis 6, **dadurch gekennzeichnet, dass** die Steuereinrichtung (5) dazu eingerichtet ist, die Signalwerte des aktuellen Signalverlaufs (AS) und der gespeicherten Referenzsignalverläufe (R1-R3) auf einen vorbestimmten Referenzwert zu beziehen.

8. Gargerät nach einem der Ansprüche 1 bis 7, **dadurch gekennzeichnet, dass** die Steuereinrichtung (5) dazu eingerichtet ist, die Restgarzeit (RG) des Garguts während der Gesamtgarzeit des Garguts mehrfach, insbesondere in vorbestimmten Zeitabständen, zu bestimmen.

9. Gargerät nach einem der Ansprüche 1 bis 8, **dadurch gekennzeichnet, dass** die Steuereinrichtung (5) dazu eingerichtet ist, zum Zeitpunkt des Bestimmens der Restgarzeit einen mit der bestimmten Restgarzeit (RG) initialisierten Zeitgeber zu starten und das Garen des Garguts nach Ablauf des initialisierten Zeitgebers automatisch zu beenden.

10. Gargerät nach einem der Ansprüche 1 bis 9, **gekennzeichnet durch** eine Kommunikationsschnittstelle (11), welche dazu eingerichtet ist, aktualisierte Referenzsignalverläufe (R1-R3) über ein Netzwerk (12) von einem Server (13) zu empfangen und/oder die in dem Speicher (4) gespeicherten Referenzsignalverläufe (R1-R3) an den Server (13) über das Netzwerk (12) zu übertragen.

11. Verfahren zum Betreiben eines Gargeräts (1) nach Anspruch 1, mit den Schritten:
Speichern (501) einer Mehrzahl von Sauerstoff-Referenzsignalverläufen (R1) für eine Sauerstoffkonzentration in dem Garraum (2), einer Mehrzahl von Sticksoff-Referenzsignalverläufen (R2) für eine Stickstoffkonzentration in dem Garraum (2) und einer Mehrzahl von Feuchtigkeits-Referenzsignalverläufen (R3) für eine Feuchtigkeitskonzentration in dem Garraum (2),
Bestimmen (502) eines aktuellen Signalverlaufs (AO) der Sauerstoffkonzentration in dem Garraum (2), eines aktuellen Signalverlaufs (AN) der Stickstoffkonzentration in dem Garraum (2), eines aktuellen Signalverlaufs (AF) der Feuchtigkeitskonzentration in dem Garraum (2),
Aufnehmen einer Aufheizkurve (AT) des Garraums (2),
Bestimmen (503) einer Restgarzeit (RG) des Garguts mittels eines Vergleichs der bestimmten aktuellen Signalverläufe (AO, AN, AF)) mit der Mehrzahl der gespeicherten Referenzsignalverläufe (R1-R3) und in Abhängigkeit von der aufgenommenen Aufheizkurve (AT), und
Aufnehmen der während eines durch einen Benutzer durchgeführten Garens bestimmten Signalverläufe (AO, AN, AF) der Sauerstoffkonzentration, Stickstoffkonzentration und Feuchtigkeitskonzentration in dem Garraum (2) und Speichern der aufgenommenen Signalverläufe als Referenzsignalverläufe (R1-R3) in den Speicher (4).

## Claims

1. Cooking appliance (1) having
a cooking compartment (2) for cooking food to be cooked,
an oxygen sensor (8), arranged in the cooking compartment (2), for determining a current signal curve (AO) of an oxygen concentration in the cooking compartment (2),
a nitrogen sensor (9), arranged in the cooking compartment (2), for determining a current signal curve (AN) of a nitrogen concentration in the cooking compartment (2),
a humidity sensor (10), arranged in the cooking compartment (2), for determining a current signal curve (AF) of a humidity concentration in the cooking compartment (2),
a temperature sensor (7), arranged in the cooking compartment (2), for receiving a heating curve (AT) of the cooking compartment (2),
a storage unit (4), in which a plurality of oxygen reference signal curves (R1) for the oxygen concentration in the cooking compartment (2), a plurality of nitrogen reference signal curves (R2) for the nitrogen concentration in the cooking compartment (2) and a plurality of humidity reference signal curves (R3) for the humidity concentration in the cooking compartment (2) are stored, and
a control facility (5) which is designed to determine a residual cooking time (RG) of the food to be cooked by means of a comparison of the determined current signal curves (AO, AN, AF) with the plurality of stored reference signal curves (R1- R3) and as a function of the recorded heating curve (AT), and
wherein the control facility (5) is designed to record the signal curves (AO, AN, AF), determined by the sensors (8, 9, 10) during a cooking process carried out by a user, of the oxygen concentration, nitrogen concentration and humidity concentration in the cooking compartment (2) and to store the recorded signal curves as reference signal curves (R1-R3) in the storage unit (4).

2. Cooking appliance according to claim 1, **characterised by** a display facility (6) which is designed to indicate the determined residual cooking time (RG) to a user.

3. Cooking appliance according to claim 1 or 2, **characterised in that** a determined overall cooking time is assigned to the respective reference signal curve (R1-R3) of the plurality of reference signal curves (R1-R3), wherein the control facility (5) is designed to select the reference signal curve (R1-R3) with a minimal distance from the determined current signal curve (AS) by means of the comparison and to determine the residual cooking time (RG) as a difference between the overall cooking time assigned to the selected reference signal curve (R1-R3) and a start time of the cooking process.

4. Cooking appliance according to claim 3, **characterised in that** the control facility (5) is designed to calculate an average absolute variation between the determined current signal curve (AS) and each of the stored reference signal curves (R1-R3) and to select the reference signal curve (R1-R3) with the calculated minimal average absolute variation for the determination of the residual cooking time (RG).

5. Cooking appliance according to one of claims 1 to 4, **characterised in that** the storage unit (4) comprises a database for storing N reference signal curves (R1-R3), wherein the database stores a dataset for each of the N reference signal curves (R1-R3), wherein the respective dataset comprises a temporal sequence of reference signal values (R1-R3) of the gas concentration in the cooking compartment (2) and an assigned overall cooking time for the food to be cooked in the cooking compartment (2).

6. Cooking appliance according to claim 1, **characterised in that** the control facility (5) is designed to determine the residual cooking time (RG) of the food to be cooked by means of a comparison of the determined current signal curve (A0) of the oxygen concentration with the plurality of oxygen reference signal curves (R1), by means of a comparison of the determined current signal curve (AN) of the nitrogen concentration with the plurality of nitrogen reference signal curves (R2) and/or by means of a comparison of the determined current signal curve (AF) of the humidity concentration with the plurality of humidity reference signal curves (R3).

7. Cooking appliance according to one of claims 1 to 6, **characterised in that** the control facility (5) is designed to refer the signal values of the current signal curve (AS) and the stored reference signal curves (R1-R3) to a predetermined reference value.

8. Cooking appliance according to one of claims 1 to 7, **characterised in that** the control facility (5) is designed to repeatedly determine the residual cooking time (RG) of the food to be cooked during the overall cooking time of the food to be cooked, in particular at predetermined time intervals.

9. Cooking appliance according to one of claims 1 to 8, **characterised in that** the control facility (5) is designed to start a timer initialised with the determined residual cooking time (RG) at the time instant of determining the residual cooking time and to automatically end the cooking of the food to be cooked after the initialised timer has elapsed.

10. Cooking appliance according to one of claims 1 to 9, **characterised by** a communication interface (11) which is designed to receive updated reference signal curves (R1-R3) by way of a network (12) from a server (13) and/or to transmit the reference signal curves (R1-R3) stored in the storage unit (4) to the server (13) by way of the network (12).

11. Method for operating a cooking appliance (1) according to claim 1,
having the steps:
storing (501) a plurality of oxygen reference signal curves (R1) for an oxygen concentration in the cooking compartment (2), a plurality of nitrogen reference signal curves (R2) for a nitrogen concentration in the cooking compartment (2) and a plurality of humidity reference signal curves (R3) for a humidity concentration in the cooking compartment (2),
determining (502) a current signal curve (AO) of the oxygen concentration in the cooking compartment (2), a current signal curve (AN) of the nitrogen concentration in the cooking compartment (2), a current signal curve (AF) of the humidity concentration in the cooking compartment (2),
recording a heating curve (AT) of the cooking compartment (2),
determining (503) a residual cooking time (RG) of the food to be cooked by means of a comparison of the determined current signal curves (AO, AN, AF) with the plurality of stored reference signal curves (R1-R3) and as a function of the recorded heating curve (AT), and
recording the signal curves (AO, AN, AF), determined during a cooking process carried out by a user, of the oxygen concentration, nitrogen concentration and humidity concentration in the cooking compartment (2) and storing the recorded signal curves as reference signal curves (R1-R3) in the storage unit (4).

## Revendications

1. Appareil de cuisson (1) présentant
un espace de cuisson (2) pour la cuisson de denrées à cuire,
un capteur d'oxygène (8) disposé dans l'espace de cuisson (2) pour la détermination d'un tracé de signal actuel (AO) d'une concentration en oxygène dans l'espace de cuisson (2),
un capteur d'azote (9) disposé dans l'espace de cuisson (2) pour la détermination d'un tracé de signal actuel (AN) d'une concentration en azote dans l'espace de cuisson (2),
un capteur d'humidité (10) disposé dans l'espace de cuisson (2) pour la détermination d'un tracé de signal actuel (AF) d'une concentration en humidité dans l'espace de cuisson (2),
un capteur de température (7) disposé dans l'espace de cuisson (2) pour l'enregistrement d'une courbe de chauffe (AT) de l'espace de cuisson (2),
une mémoire (4) dans laquelle une pluralité de tracés de signaux de référence d'oxygène (R1) pour la concentration en oxygène dans l'espace de cuisson (2), une pluralité de tracés de signaux de référence d'azote (R2) pour la concentration en azote dans l'espace de cuisson (2) et une pluralité de tracés de signaux de référence d'humidité (R3) pour la concentration en humidité dans l'espace de cuisson (2) sont enregistrés, et
un dispositif de commande (5) aménagé afin de déterminer une durée de cuisson résiduelle (RG) de la denrée à cuire au moyen d'une comparaison entre les tracés de signaux actuels déterminés (AO, AN, AF) et la pluralité des tracés de signaux de référence enregistrés (R1-R3) et en fonction de la courbe de chauffe (AT) enregistrée, et
dans lequel le dispositif de commande (5) est aménagé afin d'enregistrer les tracés de signaux (AO, AN, AF) des concentrations en oxygène, concentrations en azote et concentrations en humidité dans l'espace de cuisson (2) déterminés par les capteurs (8, 9, 10) durant une cuisson effectuée par un utilisateur et de mémoriser les tracés de signaux enregistrés sous forme de tracés de signaux de référence (R1-R3) dans la mémoire (4).

2. Appareil de cuisson selon la revendication 1, **caractérisé par** un dispositif d'affichage (6) aménagé afin d'afficher à un utilisateur la durée de cuisson résiduelle déterminée (RG).

3. Appareil de cuisson selon la revendication 1 ou 2, **caractérisé en ce qu'**une durée de cuisson totale déterminée est affectée au tracé de signal de référence respectif (R1-R3) de la pluralité de tracés de signaux de référence (R1-R3), dans lequel le dispositif de commande (5) est aménagé afin de sélectionner au moyen de la comparaison le tracé de signal de référence (R1-R3) selon un écart minimal par rapport au tracé de signal actuel déterminé (AS) et de déterminer la durée de cuisson résiduelle (RG) sous forme de différence entre la durée de cuisson totale affectée au tracé de signal de référence sélectionné (R1-R3) et un démarrage de la cuisson.

4. Appareil de cuisson selon la revendication 3, **caractérisé en ce que** le dispositif de commande (5) est aménagé afin de calculer une déviation moyenne absolue entre le tracé de signal actuel déterminé (AS) et chacun des tracés de signaux de référence enregistrés (R1-R3) et de sélectionner le tracé de signal de référence (R1-R3) avec la déviation moyenne absolue minimale calculée pour la détermination de la durée de cuisson résiduelle (RG).

5. Appareil de cuisson selon l'une des revendications 1 à 4, **caractérisé en ce que** la mémoire (4) comprend une base de données pour la mémorisation de N tracés de signaux de référence (R1-R3), dans lequel la base de données mémorise un ensemble de données pour chacun des tracés de signaux de référence (R1-R3), dans lequel l'ensemble de données respectif comprend une suite chronologique de valeurs de signaux de référence (R1-R3) de la concentration en gaz dans l'espace de cuisson (2) et une durée de cuisson totale affectée pour la denrée à cuire dans l'espace de cuisson (2).

6. Appareil de cuisson selon la revendication 1, **caractérisé en ce que** le dispositif de commande (5) est aménagé afin de déterminer la durée de cuisson résiduelle (RG) de la denrée à cuire au moyen d'une comparaison entre le tracé de signal actuel déterminé (A0) de la concentration en oxygène et la pluralité de tracés de signaux de référence d'oxygène (R1), au moyen d'une comparaison entre le tracé de signal actuel déterminé (AN) de la concentration en azote et la pluralité de tracés de signaux de référence d'azote (R2) et/ou au moyen d'une comparaison entre le tracé de signal actuel déterminé (AF) de la concentration en humidité et de la pluralité de tracés de signaux de référence d'humidité (R3).

7. Appareil de cuisson selon l'une des revendications 1 à 6, **caractérisé en ce que** le dispositif de commande (5) est aménagé afin de rapporter les valeurs de signaux du tracé de signal actuel (AS) et des tracés de signaux de référence mémorisés (R1-R3) à une valeur de référence prédéterminée.

8. Appareil de cuisson selon l'une des revendications 1 à 7, **caractérisé en ce que** le dispositif de commande (5) est aménagé afin de déterminer la durée de cuisson résiduelle (RG) de la denrée à cuire plusieurs fois pendant la durée de cuisson totale de la denrée à cuire, en particulier selon des intervalles de temps prédéterminés.

9. Appareil de cuisson selon l'une des revendications 1 à 8, **caractérisé en ce que** le dispositif de commande (5) est aménagé afin de démarrer à l'instant de la détermination de la durée de cuisson résiduelle un temporisateur initialisé selon la durée de cuisson résiduelle (RG) déterminée et de terminer automatiquement la cuisson de la denrée à cuire à l'expiration du temporisateur initialisé.

10. Appareil de cuisson selon l'une des revendications 1 à 9, **caractérisé par** une interface de communication (11) aménagée afin de recevoir des tracés de signaux de référence actualisés (R1-R3) via un réseau (12) au départ d'un serveur (13) et/ou de transmettre au serveur (13) via le réseau (12) les tracés de signaux de référence mémorisés (R1-R3) dans la mémoire (4).

11. Procédé d'exploitation d'un appareil de cuisson (1) selon la revendication 1, comprenant les étapes :
mémorisation (501) d'une pluralité de tracés de signaux de référence d'oxygène (R1) pour une concentration en oxygène dans l'espace de cuisson (2), d'une pluralité de tracés de signaux de référence d'azote (R2) pour une concentration d'azote dans l'espace de cuisson (2) et d'une pluralité de tracés de signaux de référence d'humidité (R3) pour une concentration en humidité dans l'espace de cuisson (2),
détermination (502) d'un tracé de signal actuel (AO) de la concentration en oxygène dans l'espace de cuisson (2), d'un tracé de signal actuel (AN) de la concentration en azote dans l'espace de cuisson (2), d'un tracé de signal actuel (AF) de la concentration en humidité dans l'espace de cuisson (2),
enregistrement d'une courbe de chauffe (AT) de l'espace de cuisson (2),
détermination (503) d'une durée de cuisson résiduelle (RG) de la denrée à cuire au moyen d'une comparaison entre les tracés de signaux actuels déterminés (AO, AN, AF) et la pluralité de tracés de signaux de référence mémorisés (R1-R3) et en fonction de la courbe de chauffe (AT) enregistrée, et
enregistrement des tracés de signaux (AO, AN, AF) de la concentration en oxygène,
concentration en azote et concentration en humidité dans l'espace de cuisson (2) durant une cuisson réalisée par un utilisateur et mémorisation des tracés de signaux enregistrés sous forme de tracés de signaux de référence (R1-R3) dans la mémoire (4).
